# EUROPÄISCHE PATENTSCHRIFT

(11) **EP 1 626 134 B1**
(45) Veröffentlichungstag und Bekanntmachung des Hinweises auf die Patenterteilung: **11.04.2007**
(21) Anmeldenummer: 05106311.3
(22) Anmeldetag: 11.07.2005
(51) Int. Cl.: E04B 2/70

(54) **Holzhaus und Montageverfahren**
Timber house and method of erection
Maison en bois et procédé de construction associé

(30) Priorität: 15.07.2004 DE 102004034427
(43) Veröffentlichungstag der Anmeldung: 15.02.2006
(73) Patentinhaber: BREITSCHUH, Fritz, 68309 Mannheim (DE)
(72) Erfinder: BREITSCHUH, Fritz, 68309 Mannheim (DE)
(74) Vertreter: Thews, Karl

(56) Entgegenhaltungen:
- DE-A1- 3 200 262
- DE-A1- 10 019 958
- DE-U1- 9 319 090

## Beschreibung

Die Erfindung bezieht sich auf ein Holzhaus mit mindestens einer auf einer Grundplatte stehenden ersten Außenwand aus Holz mit einer Innenfläche und einer Außenfläche, wobei die Außenwand als tragendes Bauteil mit einer parallel zur Grundplatte angeordneten Decke verbunden ist und eine parallel zur Grundplatte verlaufende Querachse aufweist und die Außenwand aus mehreren Holzplatten mit einer rechtwinklig zur Grundplatte verlaufenden Längsachse gebildet ist, die in Richtung der Querachse nebeneinander angeordnet sind. Die Holzplatten, sind aus Brettschichtholz gebildet.

Es ist bereits ein Holzhaus mit einer Außenwand aus rechtwinklig zur Grundplatte angeordneten Holzplatten aus der DE 100 19 958 A1 bekannt. Die einzelnen Holzplatten werden mit Hilfe von Verbindungsbalken miteinander verbunden

In der DE 93 19 090 U wird eine Bauweise nach industriellen Grundsätzen beschrieben, bei der eine von der Produktion getrennte Montage erfolgt. Dabei werden vorgefertigte Bauelemente, wie beispielsweise ein Wandelement 30, aus einem Rahmen und zwei beidseitig parallel angeordneten Verkleidungselementen, die als Sperrholzschicht ausgebildet sind, zusammengesetzt. Der Rahmen ist dabei aus rechtwinkelig zueinander angeordneten Hölzern ausgebildet und wird in der Mitte des Bauelements durch weitere Querhölzer verstärkt.

Der Erfindung liegt die Aufgabe zugrunde, ein Holzhaus bereitzustellen, das einfach und mit üblichem, auf dem Baustoffmarkt erhältlichem Holzmaterial den statischen Anforderungen für Gebäude entsprechend stabil aufzubauen ist, ohne aufwendige Fertigbauteile zu verwenden und ohne das Baumaterial aufwendig bearbeiten zu müssen, und gleichzeitig eine ausreichende Dichtheit zu erreichen.

Gelöst wird die Aufgabe erfindungsgemäß dadurch, dass die Holzplatten zumindest einen in Richtung parallel oder rechtwinklig zu ihrer Längsachse verlaufenden Falz aufweisen und zwei Falze von zwei nebeneinander angeordneten Holzplatten eine Nut bilden und in die Nut ein Verbindungsmittel einlegbar ist, wobei jeweils zwei Holzplatten über das Verbindungsmittel miteinander verbindbar sind.

Dadurch wird erreicht, dass zwei benachbarte Falze eine Nut bilden, in die ein Sperrholzstreifen eingelegt werden kann. Die Sperrholzstreifen können in beliebiger Breite von plattenförmigen Sperrholzplatten abgeschnitten werden. Mit Hilfe der Sperrholzstreifen werden die Fugen zwischen den Holzplatten abgedichtet. Gleichzeitig können die Holzplatten über die außenliegenden Sperrholzstreifen einfach zu einer Scheibe verbunden werden.

Das Verbindungsmittel ist bevorzugt als einfacher Sperrholzstreifen ausgebildet, der in entsprechender Breite und in entsprechender Länge von Plattenmaterial abgesägt wird. Die Kombination der Nut mit dem Sperrholzstreifen hat- bezogen auf ein Holzhaus drei wesentliche Vorteile: Er verbindet alle Holzplatten einer Wand oder Decke zu einer Scheibe, was wesentlich zur Stabilität beiträgt, da die Holzplatten sich nicht relativ zueinander bewegen können. Der Sperrholzstreifen dichtet die zwischen den einzelnen Holzplatten zur Justierung und zum Toleranzausgleich notwendige Fuge ab und schützt die in die Fuge eingebrachte Fugeneinlage vor äußeren Einflüssen.

Brettschichtholz ist aus direkt miteinander verleimten Stabhölzern aus Vollholz gebildet, wobei die Stabhölzer in Richtung der Längsachse und in mindestens einer Richtung rechtwinklig dazu miteinander verleimt sind. Dieses sogenannte Brettschichtholz weist die notwendigen mechanischen Eigenschaften, insbesondere die für die HWH-Kernbauweise^{®} erforderliche Festigkeitsklasse, auf. Speziell an die für die Gebäudeecken eingesetzten Holzplatten sind besondere Anforderungen gestellt, da diese einen Großteil der statischen und dynamischen Lasten tragen. Ferner ist es auf einfache Weise möglich, die erfindungsgemäßen Falze an den dafür notwendigen Seiten der Holzplatte unmittelbar vor der Montage manuell einzufräsen.

Die Holzplatte weist von der Grundplatte bis zur Decke und/oder bis zur Dachplatte eine im Wesentlichen konstante Breite auf. Dadurch wird erreicht, dass im Handel erhältliche, übliche Holzplatten, die eine rechteckige Form aufweisen, zum Bau eines erfindungsgemäßen Holzhauses einsetzbar sind. Dieses Merkmal schließt nicht aus, dass die auf einer Giebelseite eines Holzhauses montierte Holzplatte vor der Montage der Dachplatte entsprechend dem Verlauf der Dachfläche schräg abgeschnitten wird, so dass die Breite der giebelseitigen Holzplatten nach der Montage nicht mehr über die gesamte Länge konstant ist. Die konstante Breite bezieht sich auf die Grundform der Holzplatte, unabhängig von einer Anpassung ihrer Form bei der Montage.

Ein weitere Möglichkeit ist, dass die Holzplatte aus miteinander verbundenen Pressspan- oder Sperrholzplatten gebildet ist. Solche Holzplatten sind als Standardware im Holzhandel erhältlich und werden auf die beanspruchte Weise zum Bau eines Holzhauses eingesetzt.

Die in ihrer Längsausrichtung auf der Grundplatte stehenden Außenwände umschließen bei dieser Bauweise die Innenwände und die Decken des Holzhauses. Die notwendige Stabilität und Schubfestigkeit wird konstruktiv äußerst einfach durch die erfindungsgemäßen Falze erreicht, in die die einfach herzustellenden Sperrholzstreifen eingelegt werden können. Diese sogenannte HWH-Kernbauweise®, bei der als wesentliches Merkmal die aus den Holzplatten gebildeten Gebäudeteile die Stabilität einer Scheibe aufweisen, hat die Vorteile eines homogenen Massivhauses.

Eine zusätzliche Möglichkeit ist gemäß einer Weiterbildung, dass die Holzplatte einen oder mehrere Falze aufweist, die sich über 90 % bis 100 % der gesamten Länge oder der gesamten Breite der Holzplatte erstrecken. Dadurch wird erreicht, dass die Holzplatten über ihre gesamte Höhe und über ihre gesamte Breite mit Hilfe des Sperrholzstreifens fixiert werden können, um die erfindungsgemäße Scheibenwirkung zu erzeugen. Dabei ist wichtig, dass der Sperrholzstreifen die gleiche Länge aufweist wie der jeweilige Falz bzw. die Nut.

Im Zusammenhang mit der erfindungsgemäßen Ausbildung und Anordnung ist es von Vorteil, dass die Decke und/oder eine Dachplatte des Holzhauses zumindest teilweise aus mehreren Holzplatten gebildet ist, die eine im Wesentlichen konstante Breite (Bd) aufweisen und parallel nebeneinander angeordnet sind. Dadurch wird erreicht, dass die Decke und die Dachplatte mit dem gleichen Material an Holzplatten aufgebaut werden können wie die Außenwände. Die Länge der Holzplatten für die Decke entspricht der gesamten inneren Länge des Holzhauses. Die Holzplatten für die Decke erstrecken sich von einer Außenwand zur gegenüberliegenden Außenwand. Bevorzugt laufen die Holzplatten der Decke von Giebelwand zu Giebelwand. An den Giebelwänden liegen die Holzplatten auf entsprechenden Deckentragriegeln auf. Die Holzplatten für die Dachplatte werden giebelseitig mit den Holzplatten der Giebelwand verschraubt. An der Seitenwand des Holzhauses liegen die Holzplatten auf einem Aussteifungsriegel auf, der als Traufriegel eingesetzt ist. Am First stoßen die beiden Dachscheiben aneinander.

Ferner ist es vorteilhaft, dass zwischen mindestens zwei in einer Ebene nebeneinander angeordneten Holzplatten eine Fuge gebildet ist, die eine Breite von maximal 150 mm, insbesondere von 5 mm bis 15 mm aufweist, und die Fuge eine Fugeneinlage aufnimmt. Die Fuge hat den Vorteil, dass die Holzplatte unabhängig von der benachbarten Holzplatte justiert und lotrecht ausgerichtet werden kann. Auch die Maßlichkeit lässt sich aufgrund unterschiedlicher Fugenbreiten auf die gesamte Breite der Außenwand besser einhalten sowie Toleranzen ausgleichen. Die Fugeneinlage besteht aus einem Dämmmaterial und dient vornehmlich der Isolierung.

Vorteilhaft ist es auch, dass die Holzplatte mit Bezug zur Längsachse eine Länge von bis zu 25 m, eine Breite zwischen 320 mm und 1280 mm, im Besonderen zwischen 600 mm und 690 mm und eine Dicke D zwischen 50 mm und 220 mm, im Besonderen zwischen 100 mm und 160 mm aufweist. Die Holzplatte entspricht in ihrer Formgebung, also dem Verhältnis von der Länge zu der Breite und der Dicke, einem gewöhnlichen Brett. Die Dimension der Breite hat den Vorteil, dass die HWH-Kernbauweise® die erforderliche Harmonisierung der Gebäudemaße erfüllt.

Im Zusammenhang mit der erfindungsgemäßen Ausbildung und Anordnung ist es von Vorteil, dass die Holzplatte eine Breite aufweist, die einem ganzzahligen Vielfachen (X) von 12,5 cm minus einem Zentimeter ((X * 12,5) - 1) entspricht. Dadurch wird erreicht, dass die im Hochbau geforderte Maßordnung mit Bezug zu der Mindestbreite eines Ziegelsteins von 12,5 cm eingehalten werden kann. Von dem ganzzahligen Produkt von 12,5 cm ist 1 cm abzuziehen, da eine Mauer mit einer Länge von X Ziegelsteinen insgesamt X-1 Fugen von 1 cm bildet.

Eine zusätzliche Möglichkeit ist gemäß einer Weiterbildung, dass die Decke eine parallel zur Grundplatte verlaufende Oberseite, eine parallel zur Oberseite verlaufende Unterseite und eine rechtwinklig zur Oberseite verlaufende Seitenfläche aufweist und die Innenfläche der Außenwand an die Seitenfläche anlegbar ist. Die Decke ist somit von innerhalb des Holzhauses betrachtet vor der Außenwand angeordnet, was den erfindungsgemäßen Vorteil hat, dass die Decke die Außenwand nicht durchstößt.

Vorteilhaft ist es auch, dass die Holzplatte die Grundplatte mit einer Dachplatte und/oder der Decke des Holzhauses verbindet. Diese Funktion der Holzplatte ist ein weiteres für die vorstehend beschriebene HWH-Kernbauweise^{©} elementares Merkmal. Die Holzplatte verbindet ohne jegliche Unterbrechung die Grundplatte mit der Dachplatte. Dies ist durch bis zu 18 m lange Holzplatten somit auch bei Holzhäusern mit mehr als zwei Stockwerken möglich. Die Holzplatte ist über die gesamte Höhe des Holzhauses nicht unterbrochen. Das gleiche Prinzip wird auch dann verwirklicht, wenn das Holzhaus mit einer Decke endet und keine Dachplatte vorgesehen ist. Die Grundplatte kann ebenfalls entsprechend der Decke aus Holz gebildet sein.

Ferner ist es vorteilhaft, dass das gesamte Volumen der Holzplatte aus Vollholz gebildet ist. Durch den Einsatz von Vollholz wird der zeitliche Aufwand zur Herstellung der Holzplatten minimiert und die Stabilität des Holzhauses maximiert.

Vorteilhaft ist es ferner, dass die Holzplatte über ihre gesamte Länge eine konstante Dicke aufweist. Auch dieses Merkmal hat entsprechend dem Merkmal der konstanten Breite den Vorteil, dass handelsübliche Holzplatten einsetzbar sind. Geringe bauliche Veränderungen zur Montage an einem der beiden Enden der Holzplatte sind dabei noch nicht berücksichtigt. Die konstante Dicke bezieht sich auf die Grundform der Holzplatte vor der Montage, unabhängig von einer Anpassung ihrer Form zur Montage in Form bspw. eines Falzes zur bündigen Anbringung einer Holzlatte oder eines Sperrholzstreifens. Über 90 % bis 100 % ihrer Länge ist die Dicke der Holzplatte konstant.

In diesem Zusammenhang ist es vorteilhaft, dass die Holzplatte mit Bezug zur Längsachse über ihre gesamte Länge eine im Wesentlichen rechteckförmige Querschnittsfläche aufweist. Auch dieses Merkmal hat entsprechend dem vorstehend beschriebenen Merkmal den Vorteil, dass handelsübliche Holzplatten einsetzbar sind. Die Holzplatte weist in Längsrichtung keine Nuten oder ähnlich verlaufende Vertiefungen auf, in die eine benachbarte Holzplatte eingreift. Dass die Kanten der Holzplatte eine fertigungsbedingte Fase aufweisen, ist definitionsgemäß von der rechteckigen Form umfasst.

Besonders vorteilhaft ist, dass die über das als Sperrholzstreifen ausgebildeter Verbindungsmittel (16) und die Fugeneinlage mittelbar verbundenen Holzplatten eine Scheibe bilden. Durch die Fuge wird neben der Scheibenwirkung erreicht, dass die Außenwand auf der Außenseite eine ebene Fläche bildet, da die Sperrholzstreifen in der Nut versenkt angeordnet sind. Weiteres Dämmmaterial lässt sich einfach und in gewohnter Weise verarbeiten.

Ferner ist es vorteilhaft, dass mindestens eine zweite Außenwand aus mehreren Holzplatten mit einer Querachse vorgesehen ist, die mit der ersten Außenwand verbunden ist, wobei die beiden Wände einen Winkel zwischen 30° und 180° einschließen und die Außenwand als Seitenwand oder als Giebelwand ausgebildet ist. Das erfindungsgemäße System lässt sich grundsätzlich bei einer Wand anwenden. Betriebswirtschaftliche Bedeutung bekommt es beim Bau eines Holzhauses mit mehreren Außenwänden. Mit dem erfindungsgemäßen System lassen sich beide möglichen Arten von Außenwänden stellen. Das zum Aufbau der Giebelwand vorgesehene System ist gegenüber dem System für eine Seitenwand aufgrund der Dachplatte und abhängig vom Aufbau der Decke erfindungsgemäß anders ausgebildet. Die Unterschiede werden in der Figurenbeschreibung erläutert.

Schließlich ist es von Vorteil, dass die beiden Außenwände über die beiden die jeweilige Außenwand in Richtung der Querachse abschließenden Holzplatten miteinander verbunden sind und die beiden miteinander verbundenen Holzplatten jeweils eine Gebäudeecke bilden, wobei die die Gebäudeecke bildenden Holzplatten über mindestens einen Anker unmittelbar mit der Grundplatte verbunden sind. Durch die Gebäudeecken wird erreicht, dass die Grundkonstruktion stabil steht und die Windlast aufgenommen werden kann. Die beiden Eckplatten werden bevorzugt in einem Winkel von 90° miteinander verschraubt. Durch die rechteckförmige Querschnittsfläche sind hierzu keinerlei Anpassungen der Form der Holzplatten oder eventuelle Adapterstücke zwischen den Holzplatten notwendig.

Durch diese Bauweise kann die Decke auf einige wenige die Stabilität gewährleistende Holzplatten aufgesetzt werden und nach der Montage der Decke diese durch weitere Holzplatten umbaut werden. Unter einem tragenden Bauteil wird ein Bauteil verstanden, das in dem jeweiligen Bereich des Hauses, in dem es eingesetzt ist, alle statischen und dynamischen Lasten aufnimmt bzw. trägt, ohne dass hierfür in diesem Bereich ein zusätzliches Bauteil notwendig wäre. Ein tragendes Bauteil ist ebenso wie eine tragende Wand für die Statik des Hauses unerlässlich. Ein Bauteil, das ohne die Statik des Hauses zu gefährden entfernt werden kann, ist kein tragendes Bauteil im Sinne der vorliegenden Erfindung.

Letztlich ist es von Vorteil, dass die Grundplatte zumindest teilweise aus einem gießfähigen und aushärtenden Werkstoff gebildet ist und der Anker in die Grundplatte eingießbar ist. Diese Verbindung hat den Vorteil, dass sie dauerhaft ist und sich nicht von selbst lösen kann. Ferner wird dadurch eine überwiegend formschlüssige Verbindung zur Grundplatte geschaffen, was mit einem Dübel nicht erreicht wird.

Vorteilhaft ist es hierzu auch, dass zwischen der Grundplatte und der Außenwand eine als Justierschwelle ausgebildete Justiervorrichtung vorgesehen ist, auf der die Außenwand gelagert ist, und die Justierschwelle mit Hilfe von Justierschrauben an der Grundplatte fixierbar und relativ zur Grundplatte justierbar ist. Die Justierschwellen bilden den Grundriss des Holzhauses und das mittel- oder unmittelbare Auflager aller Holzplatten. Die Anker werden durch Ausnehmungen an den Justierschwellen durch diese hindurchgeführt. Eine Verbindung der Anker mit den Justierschwellen besteht erfindungsgemäß nicht. Mit Hilfe der Justierschwellen wird die gesamte Konstruktion vor dem Aufbau der Holzplatten nivelliert. Dabei kann die Justierschwelle unmittelbar über die Justierschraube oder mit sonstigen Hilfsmitteln gehoben und gesenkt werden.

Als Alternative für einen Anker ist es vorteilhaft, dass die Holzplatten der Gebäudeecke über einen Gewindebolzen mit der Justierschwelle verbunden sind. Dadurch ist die Gebäudeecke bzw. die Außenwand auch auf einer Grundplatte montierbar, die keine Möglichkeit bietet, den Anker einzugießen.

Ferner ist es vorteilhaft, dass zumindest die Holzplatten zwischen zwei Gebäudeecken in Richtung der Querachse einen Falz aufweisen und in den Falz ein Verbindungsmittel einlegbar ist, über das die Holzplatte mit der Justierschwelle verbindbar ist, wobei das Verbindungsmittel auf der Justierschwelle befestigt wird. Die Holzplatten, die nicht als Gebäudeecke eingesetzt werden, sind nicht unmittelbar über einen Anker mit der Grundplatte verbunden. Die zwischen den Gebäudeecken vorgesehenen Holzplatten werden über die Justierschwelle befestigt und leiten gemeinsam die Kraft durch das bewährte Scheibenprinzip in die Grundplatte ein. Das als Sperrholzstreifen ausgebildete Verbindungsmittel liegt auf der Außenfläche der Außenwand und der Justierschwelle auf.

Vorteilhaft ist es auch, dass auf der Innenfläche der Außenwand ein parallel zur Grundplatte ausgerichteter, als Deckentragriegel ausgebildeter Balken befestigt ist und die Decke mittelbar über den Deckentragriegel an der Außenwand befestigt ist. Der Deckentragriegel wird bevorzugt an den Außenwänden eingesetzt, an denen die Stirnholzseite der Decke mit ihrer Seitenfläche an der Innenfläche der Außenwand anliegt, d. h. die Maserung des Holzes der Decke rechtwinklig zur Außenwand verläuft. Die Stirnholzseite der Decke liegt auf dem Deckentragriegel auf, der mit der Außenwand verschraubt ist. Der Deckentragriegel durchstößt dabei nicht die Außenwand, er ist an der Innenfläche der Außenwand befestigt.

In diesem Zusammenhang ist es vorteilhaft, dass die seitlichen Holzplatten der Decke als sogenannte Deckenrandplatten ausgebildet und unmittelbar von innen an der Außenwand befestigt sind. Dadurch wird eine Befestigung der Decke ohne Deckentragriegel erreicht. Diese Art der Befestigung wird bevorzugt dann vorgesehen, wenn die Maserung des Holzes der Decke parallel zur Außenwand verläuft, d. h. die Stirnholzseite der Decke nicht zur Außenwand hin verläuft.

Hinsichtlich der erforderlichen Stabilität ist es vorteilhaft, dass an zumindest einer Außenwand zumindest ein Aussteifungsriegel vorgesehen ist, der in Richtung der Querachse angeordnet ist und zumindest alle Holzplatten einer Außenwand miteinander verbindet, wobei der Aussteifungsriegel von außen oder von innen an der Außenwand befestigt ist.

Hierzu ist es von Vorteil, dass die Holzplatten der Dachplatte mittelbar über den als Traufriegel eingesetzten Aussteifungsriegel mit der Seitenwand verbunden sind.

Zudem ist es von Vorteil, dass die Holzplatte der Giebelwand unmittelbar mit der Dachplatte verbunden ist.

Von besonderer Bedeutung ist für die vorliegende Erfindung, dass die Decke derart mit Schrauben an der Außenwand befestigt ist, dass die Schrauben von außen durch die Außenwand hindurch in die Seitenfläche der Decke geschraubt werden. Dadurch wird erreicht, dass die Außenwand nicht durch die Decke durchstoßen wird, was wesentlich für die erfindungsgemäße HWH-Kernbauweise^{©} ist.

Vorteilhaft ist es zudem, dass mindestens eine Holzplatte eine als Fenster- und/oder Türöffnung ausgebildete Ausnehmung aufweist. Die HWH-Kernbauweise^{©} berücksichtigt selbstverständlich auch Fenster- und Türöffnungen, bei denen das Merkmal, dass die Holzplatte die Grundplatte mit der Dachplatte verbindet, allerdings nicht voll erfüllt wird, da die Holzplatte unterbrochen ist.

Außerdem ist es vorteilhaft, dass die Holzplatte im Bereich der Ausnehmung mit mindestens einem über der Ausnehmung vorgesehenen, als Sturz ausgebildeten Balken verbunden ist, der parallel zur Grundplatte ausgerichtet und in Richtung der Querachse der seitlich angrenzenden Holzplatte befestigt oder eingezapft ist. Über den Sturz wird die Holzplatte im Bereich der Ausnehmung mit den benachbarten Holzplatten verbunden.

Ferner ist es vorteilhaft, dass der Sturz mehrere Holzplatten miteinander verbindet. Dadurch können je nach Breite der Holzplatte verschieden breite Ausnehmungen für Fenster und Türen vorgesehen werden.

Vorteilhaft ist insbesondere das Verfahren zum Aufbau eines Holzhauses auf einer Grundplatte unter Verwendung mehrerer Holzplatten folgende Verfahrensschritte aufweist:
a) mehrere Justierschwellen werden auf der Grundplatte befestigt und waagrecht ausgerichtet;
b) jeweils zwei Holzplatten werden zur Bildung einer Gebäudeecke auf der Justierschwelle gelagert und miteinander verschraubt;
c) die Gebäudeecken werden über einen Deckentragriegel oder eine Deckenrandplatte miteinander verbunden;
d) die Decke wird montiert;
e) die Holzplatten zwischen den Gebäudeecken werden parallel nebeneinander montiert, wobei die Holzplatten von außen mit dem Deckentragriegel, der Deckenrandplatte und/oder der Justierschwelle verschraubt werden,
f) jeweils zwei Holzplatten der Außenwand, der Decke oder der Dachplatte mit Hilfe des in die durch zwei Falze gebildete Nut eingebrachten und als Sperrholzstreifen ausgebildeten Verbindungsmittels miteinander verbunden werden.

Dadurch wird erreicht, dass die Decke montiert werden kann, bevor die Außenwände mit Ausnahme der Gebäudeecken gestellt sind. Dieses Verfahren findet auch bei zwei- oder mehrgeschossigen Holzhäusern Anwendung, bei denen die Holzplatten eine Länge von mehr als acht Metern aufweisen.

Von besonderer Bedeutung ist für das Verfahren, dass der Anker durch eine Bohrung in der Justierschwelle durch die Justierschwelle hindurch geführt wird. Die Gebäudeecke wird nicht an der Justierschwelle befestigt.

Dabei ist es von Vorteil, dass die Gebäudeecken über mindestens einen Anker pro Holzplatte mit der Grundplatte verbunden werden, wobei der Anker mit der Grundplatte vergossen wird. Dadurch wird eine dauerhafte und selbstsichernde Verbindung der Gebäudeecke mit der Grundplatte erreicht.

Vorteilhaft ist es hierzu auch, dass nach dem Befestigen der Justierschwelle mindestens eine Innenwand und/oder ein Unterzug montiert wird. Die Innenwand oder der Unterzug verlaufen rechtwinklig zur Längsachse der Holzplatten der Decke und dienen als Auflager für die Decke. Die Innenwand wird ebenfalls über eine Justierschwelle ausgerichtet.

Außerdem ist es vorteilhaft, dass zwischen die Holzplatten eine Fugeneinlage eingebracht wird. Die Holzplatten werden in Richtung der Querachse der Außenwand nebeneinander aufgestellt und nicht unmittelbar miteinander verbunden. Zwischen den einzelnen Holzplatten ist eine Fuge vorgesehen, die beim Stellen der Holzplatten mit der Fugeneinlage geschlossen wird. Zwischen den beiden Holzplatten, die eine Gebäudeecke bilden, ist keine Fuge vorgesehen.

Auch ist es vorteilhaft, dass die Holzplatte mit dem Fenstersturz und/oder dem Türsturz verschraubt wird. Der Sturz wird zwischen die beiden benachbart zur Fenster- oder Türöffnung angeordneten Holzplatten eingesetzt. Danach werden die oberhalb des Sturzes vorgesehenen Holzplatten auf den Sturz aufgesetzt und mit diesem und der Decke oder der Dachplatte verschraubt.

Unter dem Begriff "unmittelbare" Verbindung zweier Teile A, B ist eine Verbindung zu verstehen, bei der die bauphysikalischen Kräfte unmittelbar von A über eine Verschraubung auf B übertragen werden. Bei einer dazu im Gegensatz "mittelbaren" Verbindung werden die Kräfte von A auf ein Hilfselement wie bspw. einen Balken und von dem Balken auf B übertragen. Auch in diesem Fall kommt eine Verschraubung von A und B zum Balken in Betracht. Für die Beurteilung der Mittel- oder Unmittelbarkeit sind somit Schraubenelemente oder Dämmmaterial oder sonstiges Hilfsmaterial nicht zu berücksichtigen.

Weitere Vorteile und Einzelheiten der Erfindung sind in den Patentansprüchen und in der Beschreibung erläutert und in den Figuren dargestellt. Es zeigt:
- Figur 1: eine Ansicht einer Giebelseite eines Holzhauses gemäß Schnittführung B-B' nach Figur 2;
- Figur 2: eine Ansicht einer Längsseite des Holzhauses gemäß Schnittführung A-A' nach Figur 1;
- Figur 3: eine Ansicht einer Giebelwand aus Holzplatten;
- Figur 4: eine Ansicht einer Seitenwand aus Holzplatten;
- Figur 5: eine Draufsicht auf mehrere montierte Holzplatten zwischen Gebäudeecken;
- Figur 6: eine Ansicht einer teilweise montierten Seitenwand;
- Figur 7: eine Darstellung der Montage der Holzplatten und der Justierschwelle mit einem vergossenen Anker;
- Figur 8: eine Ansicht einer montierten Holzplatte gemäß Schnittführung C-C' nach Figur 7;
- Figur 9: eine Darstellung der Montage der Holzplatten und der Justierschwelle mit einem verschraubten Anker;
- Figur 10: eine Ansicht einer montierten Holzplatte gemäß Schnittführung D-D' nach Figur 8;
- Figur 11: eine Schnittdarstellung einer an der Seitenwand befestigten Decke;
- Figur 12: eine Schnittdarstellung einer an der Giebelwand befestigten Decke;
- Figur 13: eine Draufsicht auf eine Decke mit vollständig montierten Außenwänden;
- Figur 14: eine Darstellung einer Fensteröffnung;
- Figur 15: eine Ansicht gemäß Schnittführung E-E' nach Figur 14;
- Figur 16: eine Darstellung der Montage der Holzplatten und der Justierschwelle auf einem Kriechkeller;
- Figur 17: eine Darstellung der Montage der Dachplatten;
- Figur 18: eine Darstellung der Montage der Dachplatten im Detail.

In den Figuren 1 und 2 sind vereinfachte Schnitte einer Giebelseite und einer Längsseite eines Holzhauses 1 dargestellt. Das Holzhaus 1 ist auf einer horizontal ausgerichteten Grundplatte 4 aufgebaut. Es besteht im Wesentlichen aus vier Außenwänden 2, mehreren Innenwänden 1.1 und einer auf die Außenwände 2 aufgesetzten Dachplatte 6. Der Schnitt A-A' ist in Figur 2, der Schnitt B-B' in Figur 1 dargestellt. Die Außenwand 2 ist als Giebelwand oder als Seitenwand ausgebildet und weist eine parallel zur Grundplatte 4 verlaufende Querachse Q2 auf. Die vier Außenwände 2 bilden einen in Figur 14 detailliert dargestellten Aufbau und weisen jeweils eine Innenfläche 2.1 und eine Außenfläche 2.2 auf. Die Innenfläche 2.1 ist in das Innere des Holzhauses 1 gerichtet. Die Außenfläche 2.2 bildet die äußere Fläche des Holzhauses 1.

Im Innenraum des Holzhauses 1 ist eine erste Decke 5 vorgesehen, die das Holzhaus 1 in ein unteres und ein oberes Geschoss teilt und die von den Außenwänden 2 umgeben ist. Die Dachplatte 6 bildet gleichzeitig eine zweite Decke im oberen Geschoss.

Die Decke 5 ist parallel zur Grundplatte 4 ausgerichtet, die das Fundament des Holzhauses 1 bildet. Die Innenwände 1.1 sind zwischen der Decke 5 und der Grundplatte 4 angeordnet und teilweise rechtwinklig zur Grundplatte 4 ausgerichtet.

In den Figuren 3 und 4 ist der Aufbau der Außenwände 2 des Holzhauses 1 mit Holzplatten 3 dargestellt. Die Holzplatten 3 sind in Richtung der jeweiligen Querachse Q2 nebeneinander angeordnet. Der Aufbau der Außenwände 2 ist, wie in Figur 13 verdeutlicht, in Umfangsrichtung um die Grundplatte 4 geschlossen und weist vier Gebäudeecken 9 auf. Jede Gebäudeecke 9 wird durch zwei rechtwinklig miteinander verbundene Holzplatten 3 gebildet, sodass jeweils zwei miteinander verbundene Außenwände 2 bzw. die Querachsen Q2 der Außenwände 2 einen Winkel α von 90° einschließen. Aus Gründen der Übersichtlichkeit sind Falze 3.1 und Sperrholzstreifen 16 in den Holzplatten 3 nicht dargestellt.

Zwischen den Gebäudeecken 9 sind in Richtung der Querachse Q2 weitere Holzplatten 3 vorgesehen. Der konstruktive Unterschied zwischen diesen Holzplatten 3 und den Holzplatten 3 für die Gebäudeecke 9 wird nachstehend erläutert.

Alle Holzplatten 3 weisen eine Längsachse 1 auf. Die Holzplatten 3 für die Außenwände 2 sind mit der Längsachse 1 rechtwinklig zur Grundplatte 4 ausgerichtet. Die Grundplatte 4 und die Dachplatte 6 sind über die Holzplatten 3 der Außenwände 2 miteinander verbunden. Jede Holzplatte 3 ist durchgehend von der Grundplatte 4 bis zur Dachplatte 6 angeordnet. Ausnahmen bilden die Holzplatten 3 für die Außen- oder Innenwände 2, 1.1, die Ausnehmungen für Fenster und Türen aufweisen, wie bezüglich der Figuren 14 und 15 beschrieben. Die Außenwände 2 sind um die Decke 5 herum angeordnet, sodass die Decke 5 die Außenwände 2 nicht durchstößt.

Eine Breite B der Holzplatte 3 der Seitenwand 2 ist über ihre gesamte Länge L konstant. Die an der Giebelwand 2 montierte Holzplatte 3 wird nach der Montage entsprechend dem Verlauf der Dachplatte 6 schräg abgeschnitten, daher weist die Holzplatte 3 nur bis zum Beginn der Dachplatte 6 die konstante Breite B auf. Im Sinne der vorliegenden Erfindung weist auch die auf der Giebelseite montierte Holzplatte 3 die im Wesentlichen konstante Breite B über ihre Länge L auf.

Wie in den Figuren 5 und 6 dargestellt, sind alle Holzplatten 3 einer Außenwand 2 in Richtung der Querachse Q2 zueinander beabstandet angeordnet. Zwischen den Holzplatten 3 ist eine Fuge 13 gebildet, die eine Breite Bf von 10 mm aufweist. In die Fuge 13 ist, wie in Figur 9 dargestellt, als Dämmmaterial eine Fugeneinlage 13.1 eingebracht. Durch die Fuge 13 ist gewährleistet, dass jede Holzplatte 3 unabhängig von der benachbarten Holzplatte 3 justiert werden kann.

Die Holzplatten 3 sowohl für die Außenwände 2 als auch für die Decke 5 und die Dachplatte 6 weisen an ihren außenliegenden Kanten in Längsrichtung verlaufende Falze 3.1 auf. Die Falze 3.1 erstrecken sich über die gesamte Länge der Holzplatte 3 und haben eine bevorzugte Abmessung von 18 auf 40 mm. Zwei benachbarte Falze 3.1 bilden aufgrund der Randlage eine Nut 3.2, in der die Fuge 13 verläuft. In die Nut 3.2 wird ein Sperrholzstreifen 16 als Verbindungsmittel eingelegt, über den jeweils zwei Holzplatten 3 miteinander verbunden werden. Die innenliegenden Holzplatten 3 wie bspw. die zwischen den Gebäudeecken weisen beidseitig jeweils einen Falz 3.1 an den außenliegenden Längskanten, die Randplatten der Außenwände 2, der Decke 5 und der Dachplatte 6 weisen nur einen Falz 3.1 an einer der vier Längskanten auf.

Dieses Prinzip, die Außenwände 2 nicht mit der Decke 5 zu durchstoßen und alle ebenen Bauteile wie die Außenwände 2, die Decke 5 und die Dachplatte 6 mit Hilfe der Sperrholzstreifen 16 als homogene Scheibe auszubilden, wird als HWH-Kernbauweise^{©} bezeichnet.

In Figur 6 ist in Verbindung mit den Figuren 7 bis 10 der Aufbau der Außenwand 2 und die Verbindung der Außenwände 2 zur Gebäudeecke 9 und zur Grundplatte 4 dargestellt.

Auf der Grundplatte 4 liegen Justierschwellen 8 auf. Die Justierschwellen 8 sind über Justierschrauben 8.2 mit der Grundplatte 4 verbunden und werden über diese nivelliert bzw. ausgerichtet. Je nach Ausrichtung ist zwischen der Justierschwelle 8 und der Grundplatte 4 ein Spalt 4.3 gebildet, der entlang der Justierschwelle 8 unterschiedlich groß ist. Die Justierschwelle 8 wird über den Spalt 4.3 ggf. mit Distanzstücken unterfüttert und abschließend mit Unterstopfmörtel 4.2 aufgefüllt.

Die beiden die Gebäudeecke 9 bildenden Holzplatten 3 sind über mehrere in Richtung der Querachse Q2 eingebrachte Schrauben 15 miteinander verbunden, die jeweils eine Holzplatte 3 durchdringen. Die derart gebildete Gebäudeecke 9 sitzt unmittelbar auf den Justierschwellen 8 auf. Die Holzplatten 3 der Gebäudeecke 9 werden, wie in der Figur 7 und in der Schnittansicht C-C' nach Figur 8 dargestellt, über sogenannte Anker 7 unmittelbar mit der Grundplatte 4 verbunden. Hierzu ist der Anker 7 stabförmig ausgebildet und mit einem Ende 7.1 in der Holzplatte 3 fixiert. In der Justierschwelle 8 ist eine Bohrung 8.1 vorgesehen, durch die der Anker 7 hindurch in eine Ausnehmung 4.1 in der Grundplatte 4 geführt wird. In die Ausnehmung 4.1 ragt das andere Ende des Ankers 7, das einen Ankerkopf 7.2 aufweist. Die Ausnehmung 4.1 wird nach dem Stellen der Gebäudeecke 9 mit dem Ankerkopf 7.2 vergossen.

Alternativ zum Anker 7 werden die Holzplatten 3 der Gebäudeecken 9 gemäß Figur 9 mit Hilfe von Gewindebolzen 14 mit der Justierschwelle 8 verschraubt. Hierzu wird der Gewindebolzen 14 mit einer Seite 14.1 in der Holzplatte 3 fixiert und rechtwinklig zur Grundplatte 4 durch die Justierschwelle 8 geführt und mit einer Mutter verschraubt, die zwischen Grundplatte 4 und Justierschwelle 8 angeordnet ist.

Die Montage der Holzplatten 3 zwischen den Gebäudeecken 9 erfolgt ebenfalls mit Hilfe des Verbindungsmittels 16, das als Sperrholzstreifen ausgebildet ist, und ist in Figur 10, der Schnittansicht D-D', näher beschrieben. Der Sperrholzstreifen 16 ist parallel zur Holzplatte 3 auf deren Außenseite angeordnet und wird unmittelbar mit der Justierschwelle 8 und der Holzplatte 3 verschraubt.

In einem nicht dargestellten Ausführungsbeispiel weist die Holzplatte 3 einen parallel zum Sperrholzstreifen 16 bzw. zur Grundplatte 4 verlaufenden Falz auf. Die Tiefe des Falzes entspricht der Dicke des Sperrholzstreifens 16, sodass der Sperrholzstreifen 16 nach außen hin bündig mit der Außenfläche 2.2 der Außenwand 2 bzw. der Holzplatte 3 abschließt. Nach innen schließt an die Justierschwelle 8 ein Estrich 17 für den Boden an, der mit der Fugeneinlage 13.1 von der Justierschwelle 8 getrennt ist.

Die Verbindung der Decke 5 mit der Außenwand 2 ist, wie in den Figuren 11 und 12 dargestellt, auf zwei unterschiedliche Weisen möglich.

Die Decke 5 weist eine Oberseite 5.1 und eine parallel zur Oberseite 5.1 verlaufende Unterseite 5.2 auf. Am Rand schließt die Decke 5 mit einer rechtwinklig zur Oberseite 5.1 verlaufenden Seitenfläche 5.3 ab. Die Decke 5 ist, wie in Figur 13 ebenfalls dargestellt, aus mehreren nebeneinander angeordneten Holzplatten 3 gebildet. Die Holzplatten 3 weisen im Grunde das gleiche Format wie die Holzplatten 3 der Außenwände 2 auf und sind entsprechend in horizontaler Richtung nebeneinander beabstandet angeordnet. Die Breite B der Holzplatte 3 entspricht einer Breite Bd der Holzplatte 3. Die zwischen den Holzplatten 3 gebildete Fuge 13 weist die Breite Bf von 10 mm auf.

Die Holzplatten 3 für die Decke 5 weisen ebenfalls auf ihrer Oberseite 5.1 an beiden Rändern jeweils den parallel zur Längsachse 1 verlaufenden Falz 3.1 auf. Der Falz 3.1 dient dazu, die Decke 5 über den in den Falz 3.1 eingelegten Sperrholzstreifen 16 als stabile Scheibe auszubilden und die Fuge 13 von oben zu schließen. Der Sperrholzstreifen 16 weist hierzu eine Dicke auf, die der Tiefe des Falzes 3.1 entspricht, sodass der Sperrholzstreifen 16 nach oben hin bündig mit der Oberseite 5.1 der Decke 5 abschließt.

Wie in Figur 13 dargestellt, verläuft die Holzplatte 3 in Richtung ihrer Längsachse 1 von der giebelseitigen Außenwand 2 zur gegenüberliegenden Giebelwand 2. Die Längsachse 1 der Holzplatte 3 ist parallel zur Seitenwand 2 ausgerichtet. Dadurch, dass die Maserung der Holzplatte 3 fertigungsbedingt in Richtung ihrer Längsachse 1 verläuft, liegt die Holzplatte 3 mit ihrer Stirnholzseite an der Giebelwand 2 an.

Die Verbindung der Stirnholzseite der Decke 5 mit der Außenwand 2 erfolgt, wie in Figur 12 dargestellt, über einen Deckentragriegel 5.4. Der Deckentragriegel 5.4 ist mit der Innenfläche 2.1 der Giebelwand 2 verschraubt. Hierzu durchdringen die Schrauben 15 die Außenwand 2 parallel zur Decke 5 und verlaufen in einem Sackloch des Deckentragriegels 5.4. Die Decke 5 bzw. die Holzplatten 3 liegen auf dem Deckentragriegel 5.4 auf und werden mit diesem von oben verschraubt.

Die Längsseite der Decke 5 wird, wie in Figur 11 dargestellt, über eine sogenannte Deckenrandplatte 5.5 an die Seitenwand 2 des Holzhauses 1 angeschlossen. Die Deckenrandplatte 5.5 wird durch eine in Längsrichtung geteilte Holzplatte 3 hergestellt und bildet den seitlichen Abschluss der Decke 5. Die Seitenfläche 5.3 der Decke 5 bzw. der Deckenrandplatte 5.5 liegt unmittelbar an der Innenseite 2.1 der Außenwand 2 an und wird mit Hilfe der Schrauben 15 an der Außenwand 2 fixiert. Die Schrauben 15 werden von außen parallel zur Decke 5 durch die Außenwand 2 hindurch in die Decke 5 geschraubt. Beide Befestigungsvarianten nach den Figuren 11 und 12 gewährleisten den Aspekt der Kernbauweise, bei dem die Decke 5 die Außenwand 2 nicht durchstößt.

Die Decke 5 liegt somit, wie in Figur 13 dargestellt, an den Giebelseiten des Holzhauses 1 auf den Deckentragriegeln 5.4 auf. Im Inneren des Holzhauses 1 liegt die Decke 5 auf den drei Innenwänden 1.1 auf. Zudem wird die Decke 5 in dem Bereich, in dem keine Innenwände 1.1 vorgesehen sind, über zwei Unterzüge 1.2 gestützt. Der jeweilige Unterzug 1.2 verläuft von der Innenwand 1.1 rechtwinklig zur Längsachse 1 der Holzplatte 3 bis zur Außenwand 2.

In den Figuren 14 und 15 ist eine Ausnehmung 11 in der Außen- bzw. Innenwand 2, 1.1 dargestellt, die als Fensteröffnung 11 oder als Türöffnung dient. Die für ein Fenster beispielhaft dargestellte Öffnung 11 in der Außenwand 2 wird über einen oberen Fenstersturz 11.1 und einen unteren Fenstersturz 11.2 gebildet. Der obere Fenstersturz 11.1 dient als Auflager für die über der Fensteröffnung 11 angeordneten Holzplatten 3. Die unterhalb der Fensteröffnung 11 vorgesehenen Holzplatten 3 sind unter dem unteren Fenstersturz 11.2 angeordnet.

Figur 16 zeigt eine Schnittansicht E-E' gemäß Figur 15. Die beiden Fensterstürze 11.1, 11.2 werden über Schrauben 15 mit den Holzplatten 3 verschraubt. Die Schrauben 15 durchdringen die Fensterstürze 11.1, 11.2 und verlaufen in einer Ebene parallel zu den Holzplatten 3.

Anhand der Figuren 1 bis 13 wird das Verfahren zum Aufbau der Kernbauweise beschrieben. Nach der Montage und der Ausrichtung der Justierschwellen 8 werden die Gebäudeecken 9 auf die Justierschwellen 8 gestellt und über den Anker 7 gemäß Figur 7 und 8 mit der Grundplatte 4 oder über den Gewindebolzen 14 gemäß Figur 9 mit der Justierschwelle 8 verbunden.

Danach werden die vier Gebäudeecken 9 an den Giebelseiten des Holzhauses 1 über je einen Deckentragriegel 5.4 und an den Längsseiten des Holzhauses 1 über je eine Deckenrandplatte 5.5 verbunden und die Innenwände 1.1 mit den Holzplatten 3 sowie die Unterzüge 1.2 für die Decke 5 montiert. Die Montage der Innenwände 1.1 kann auch vor der Montage der Gebäudeecken 9 erfolgen. Die Montage der Innenwände 1.1 erfolgt entsprechend den Holzplatten 3 zwischen den Gebäudeecken 9.

Danach werden die übrigen Holzplatten 3 für die Decke 5 montiert. Die Holzplatten 3 zwischen den Gebäudeecken 9 werden erst montiert, wenn alle Gebäudeecken 9 an den Justierschwellen 8 oder an der Grundplatte 4 fixiert sind und die Decke 5 fertiggestellt ist. Die Decke 5 ist zur Montage der weiteren Holzplatten 3 begehbar.

Zur Montage der übrigen Holzplatten 3 zwischen die Gebäudeecken 9 wird an die Gebäudeecke 9 anschließend in Richtung der Querachse Q2 eine Holzplatte 3 nach der anderen gestellt. An der Giebelseite werden die Holzplatten 3 an den Deckentragriegel 5.4 und auf der Längsseite an die Deckenrandplatte 5.5 geschraubt. Im unteren Bereich werden die Holzplatten 3 über das Verbindungselement 16 mit einem Sattelholz 10 verschraubt. In die Falze 3.1 bzw. in die jeweils zwischen zwei Holzplatten 3 gebildete Nut 3.2 wird der Sperrholzstreifen 16 eingelegt und die Holzplatten 3 miteinander zu einer Scheibe verschraubt. Die Falze 3.1 werden unmittelbar vor der Montage der Holzplatten 3 gefräst. Auf die Holzplatten 3 wird anschließend die Dachplatte 6 montiert.

In Figur 16 ist gezeigt, wie die Befestigung der Außenwände 2 auf einem Kriechkeller 18 erfolgt, der die Grundplatte 4 bildet. Der Kriechkeller 18 dient als Raum zum Verlegen von Versorgungsleitungen und wird am einfachsten durch aufeinander gesetzte Beton-Schalungssteine 18.1 gebaut, die auf der Grundplatte 4 aufliegen.

Auf den Beton-Schalungssteinen 18.1 wird ein sogenannter Ringbalken 12 montiert, der über Anker 7 mit den Schalungssteinen vergossen und somit befestigt wird. An dem Ringbalken 12 wird von außen die Holzplatte 3 für die Außenwand 2 mit Schrauben 15 verschraubt. Zwei parallel gegenüberliegende Ringbalken 12 werden über einen Verbindungsbalken 19 miteinander verbunden. Der Verbindungsbalken 19 wird mit Hilfe eines Balkenschuhs 19.1 am Ringbalken 12 befestigt.

Erfindungsgemäß wird dabei der Verbindungsbalken 19 zwischen 5 und 10 cm höher gesetzt als der Ringbalken 12. Dadurch wird eine Art Versorgungsschacht 20 für bspw. Heizungsleitungen gebildet. Auf die Verbindungsbalken 19 wird der Fußboden montiert.

In den Figuren 17 und 18 ist die Montage der Dachscheiben bzw. der einzelnen Holzplatten 3 für die Dachplatte 6 dargestellt. Die Stärke der Dachplatte 6 beträgt zwischen 8 und 24 cm. Mit einer bevorzugten Stärke von 8 cm können Dachneigungen von 10° bis 16° ca. 4,00 m überspannt werden.

Die Holzplatten 3 der Dachplatte 6 werden auf der Giebelseite unmittelbar mit den Holzplatten 3 der Giebelwand 2 verschraubt. Unterhalb der Dachplatte 6 ist giebelseitig am Ortgang, wie in Figur 18 gezeigt, ein Aussteifungsriegel 2.3 vorgesehen, der alle Holzplatten 3 der Giebelwand 2 miteinander verbindet.

Entlang der Seitenwand 2 werden die Holzplatten 3 der Dachplatte 6 auf die Holzplatten 3 der Seitenwand 2 aufgelegt und mit einem Aussteifungsriegel 2.3 verschraubt, der von außen als Traufriegel auf die Holzplatten 3 der Seitenwand 2 aufgesetzt ist. Der Traufriegel 2.3 verbindet alle Holzplatten 3 der Seitenwand 2.

Damit ist eine Verbindung aller ebenen, als Scheibe ausgebildeten Gebäudeflächen, nämlich der beiden Seitenwände 2, der beiden Giebelwände 2 und der Dachplatte 6 geschaffen, sodass das gesamte Gebäude wie "aus einem Guss" zusammengefügt ist. Maßgeblich hierbei sind die Verbindungen der einzelnen Holzplatten 3 über die Sperrholzstreifen 16.

### Bezugszeichenliste

- 1: Holzhaus
- 1.1: Innenwand
- 1.2: Unterzug
- 2: Außenwand, Wand, Giebelwand, Seitenwand
- 2.1: Innenfläche
- 2.2: Außenfläche
- 2.3: Aussteifungsriegel, Traufriegel
- 3: Holzplatte
- 3.1: Falz, Ausnehmung
- 3.2: Nut
- 4: Grundplatte
- 4.1: Ausnehmung
- 4.2: Distanzstück, Unterstopfmörtel
- 4.3: Spalt
- 5: Decke
- 5.1: Oberseite
- 5.2: Unterseite
- 5.3: Seitenfläche
- 5.4: Deckentragriegel, Aussteifungsriegel
- 5.5: Deckenrandplatte
- 6: Dachkonstruktion, Dachplatte
- 7: Anker
- 7.1: Ende
- 7.2: Ankerkopf
- 8: Justierschwelle
- 8.1: Bohrung
- 8.2: Justierschrauben
- 9: Gebäudeecke
- 10: Sattelholz
- 11: Fensteröffnung, Ausnehmung
- 11.1: oberer Fenstersturz, Sturz
- 11.2: unterer Fenstersturz, Sturz
- 12: Ringbalken
- 13: Fuge
- 13.1: Fugeneinlage
- 14: Gewindebolzen
- 14.1: Seite
- 15: Schraube
- 16: Verbindungselement, Verbindungsmittel, Sperrholzstreifen
- 17: Estrich
- 18: Kriechkeller, Grundplatte
- 18.1: Beton-Schalungssteine
- 19: Verbindungsbalken
- 19.1: Balkenschuh
- 20: Versorgungsschacht
- B: Breite
- Bd: Breite
- Bf: Breite
- D: Dicke
- L: Länge
- l: Längsachse
- Q2: Querachse
- a: Winkel
Schnitt A-A'
Schnitt B-B'
Schnitt C-C'
Schnitt D-D'
Schnitt E-E'

## Patentansprüche

1. Holzhaus (1) mit mindestens einer auf einer Grundplatte (4, 18) stehenden ersten Außenwand (2) aus Holz mit einer Innenfläche (2.1) und einer Außenfläche (2.2), wobei
a) die Außenwand (2) als tragendes Bauteil mit einer parallel zur Grundplatte (4, 18) angeordneten Decke (5) verbunden ist und
b) eine parallel zur Grundplatte (4, 18) verlaufende Querachse (Q2) aufweist;
c) die Außenwand (2) aus mehreren Holzplatten (3) mit einer rechtwinklig zur Grundplatte (4, 18) verlaufenden Längsachse (1) gebildet ist;
d) die Holzplatten (3) in Richtung der Querachse (Q2) nebeneinander angeordnet sind,
e) ) die jeweiligen Holzplatte (3) aus Brettschichtholz gebildet und als Vollholzkörper ausgebildet ist,
**dadurch gekennzeichnet, dass**
f) die jeweilige Holzplatte (3) zumindest einen in Richtung parallel oder rechtwinklig zu ihrer Längsachse (1) verlaufenden Falz (3.1) aufweist,
g) zwei Falze (3.1) von zwei nebeneinander angeordneten Holzplatten (3) eine Nut (3.2) bilden, in die ein, jeweils zwei Holzplatten (3) mittelbar miteinander verbindendes Verbindungsmittel (16) einlegbar ist und jeweils zwei Holzplatten (3) über das Verbindungsmittel (16) miteinander zu einer Scheibe verbindbar sind.

2. Holzhaus (1) nach Anspruch 1 oder 2,
**dadurch gekennzeichnet,**
**dass** die Holzplatte (3) einen oder mehrere Falze (3.1) aufweist, die sich über 90 % bis 100 % der gesamten Länge oder der gesamten Breite der Holzplatte (3) erstrecken.

3. Holzhaus (1) nach einem der vorhergehenden Ansprüche,
**dadurch gekennzeichnet,**
**dass** die Decke (5) und/oder eine Dachplatte (6) des Holzhauses (1) zumindest teilweise aus mehreren Holzplatten (3) gebildet ist, die eine im Wesentlichen konstante Breite (Bd) aufweisen und parallel nebeneinander angeordnet sind.

4. Holzhaus (1) nach einem der vorhergehenden Ansprüche,
**dadurch gekennzeichnet,**
**dass** zwischen mindestens zwei in einer Ebene nebeneinander angeordneten Holzplatten (3) eine Fuge (13) gebildet ist, die eine Breite (Bf) von maximal 150 mm, insbesondere von 5 mm bis 15 mm aufweist, und die Fuge (13) eine Fugeneinlage (13.1) aufnimmt.

5. Holzhaus (1) nach Anspruch 4,
**dadurch gekennzeichnet,**
**dass** die über das als Sperrholzstreifen ausgebildete Verbindungsmittel (16) und die Fugeneinlage (13.1) mittelbar verbundenen Holzplatten (3) eine Scheibe bilden.

6. Holzhaus (1) nach einem der vorhergehenden Ansprüche,
**dadurch gekennzeichnet,**
**dass** mindestens eine zweite Außenwand (2) aus mehreren Holzplatten (3) mit der Querachse (Q2) vorgesehen ist, die mit der ersten Außenwand (2) verbunden ist, wobei die beiden Wände (2) einen Winkel (α) zwischen 30° und 180° einschließen und als Seitenwand oder als Giebelwand ausgebildet sind.

7. Holzhaus (1) nach Anspruch 6,
**dadurch gekennzeichnet,**
**dass** die beiden Außenwände (2) über die beiden die jeweilige Außenwand (2) in Richtung der Querachse (Q2) abschließenden Holzplatten (3) miteinander verbunden sind und die beiden miteinander verbundenen Holzplatten (3) jeweils eine Gebäudeecke (9) bilden, wobei die die Gebäudeecke (9) bildenden Holzplatten (3) über mindestens einen Anker (7) unmittelbar mit der Grundplatte (4, 18) verbunden sind.

8. Holzhaus (1) nach Anspruch 7,
**dadurch gekennzeichnet,**
**dass** die Grundplatte (4, 18) zumindest teilweise aus einem gießfähigen und aushärtenden Werkstoff gebildet ist und der Anker (7) in die Grundplatte (4, 18) eingießbar ist.

9. Holzhaus (1) nach einem der vorhergehenden Ansprüche,
**dadurch gekennzeichnet,**
**dass** zwischen der Grundplatte (4, 18) und der Außenwand (2) eine als Justierschwelle (8) ausgebildete Justiervorrichtung vorgesehen ist, auf der die Außenwand (2) gelagert ist, und die Justierschwelle (8) mit Hilfe von Justierschrauben (8.2) an der Grundplatte (4, 18) fixierbar und relativ zur Grundplatte (4, 18) justierbar ist.

10. Holzhaus (1) nach Anspruch 9,
**dadurch gekennzeichnet,**
**dass** zumindest die Holzplatten (3) zwischen zwei Gebäudeecken (9) in Richtung der Querachse (Q2) einen Falz (3.1) aufweisen und in den Falz (3.1) ein Verbindungsmittel (16) einlegbar ist, über das die Holzplatte (3) mit der Justierschwelle (8) verbindbar ist, wobei das Verbindungsmittel (16) auf der Justierschwelle (8) befestigt wird.

11. Holzhaus (1) nach einem der vorhergehenden Ansprüche,
**dadurch gekennzeichnet,**
**dass** auf der Innenfläche (2.1) der Außenwand (2) ein parallel zur Grundplatte (4, 18) ausgerichteter, als Deckentragriegel (5.4) ausgebildeter Balken befestigt ist und die Decke (5) mittelbar über den Deckentragriegel (5.4) an der Außenwand (2) befestigt ist.

12. Holzhaus (1) nach einem der vorhergehenden Ansprüche,
**dadurch gekennzeichnet,**
**dass** die seitlichen Holzplatten (3) der Decke (5) als sogenannte Deckenrandplatten (5.5) ausgebildet und unmittelbar von innen an der Außenwand (2) befestigt sind.

13. Holzhaus (1) nach einem der vorhergehenden Ansprüche,
**dadurch gekennzeichnet,**
**dass** an zumindest einer Außenwand (2) zumindest ein Aussteifungsriegel (2.3) vorgesehen ist, der in Richtung der Querachse (Q2) angeordnet ist und zumindest alle Holzplatten (3) einer Außenwand (2) miteinander verbindet, wobei der Aussteifungsriegel (2.3) von außen oder von innen an der Außenwand (2) befestigt ist.

14. Holzhaus (1) nach Anspruch 13,
**dadurch gekennzeichnet,**
**dass** die Holzplatten (3) der Dachplatte (6) mittelbar über den als Traufriegel eingesetzten Aussteifungsriegel (2.3) mit der Seitenwand (2) verbunden sind.

15. Holzhaus (1) nach einem der vorhergehenden Ansprüche,
**dadurch gekenntzeichnet,**
**dass** die Holzplatte (3) der Giebelwand (2) unmittelbar mit der Dachplatte (6) verbunden ist.

16. Verfahren zum Aufbau eines Holzhauses (1) auf einer Grundplatte (4, 18) unter Verwendung mehrerer Holzplatten (3) nach einem der vorstehenden Ansprüche mit folgenden Verfahrensschritten:
a) mehrere Justierschwellen (8) werden auf der Grundplatte (4, 18) befestigt und waagrecht ausgerichtet;
b) jeweils zwei Holzplatten (3) werden zur Bildung einer Gebäudeecke (9) auf der Justierschwelle (8) gelagert und miteinander verschraubt;
c) die Gebäudeecken (9) werden über einen Deckentragriegel (5.4) oder eine Deckenrandplatte (5.5) miteinander verbunden;
d) die Decke wird montiert;
e) die Holzplatten (3) zwischen den Gebäudeecken (9) werden parallel nebeneinander montiert, wobei die Holzplatten (3) von außen mit dem Deckentragriegel (5.4), der Deckenrandplatte (5.5) und/oder der Justierschwelle (8) verschraubt werden;
f) jeweils zwei Holzplatten (3) der Außenwand, der Decke oder der Dachplatte mit Hilfe des in die durch zwei Falze (3.1) gebildete Nut (3.2) eingebrachten und als Sperrholzstreifen ausgebildeten Verbindungsmittels (16) bündig miteinander verbunden werden.

17. Verfahren nach Anspruch 16,
**dadurch gekennzeichnet,**
**dass** die Gebäudeecken (9) über mindestens einen Anker (7) pro Holzplatte (3) mit der Grundplatte (4, 18) verbunden werden, wobei der Anker (7) mit der Grundplatte (4, 18) vergossen wird.

18. Verfahren nach einem der Ansprüche 16 bis 17,
**dadurch gekennzeichnet,**
**dass** nach dem Befestigen der Justierschwelle (8) mindestens eine Innenwand (1.1) und/oder ein Unterzug (1.2) montiert wird.

19. Verfahren nach einem der Ansprüche 16 bis 18,
**dadurch gekennzeichnet,**
**dass** zwischen die Holzplatten (3) eine Fugeneinlage (13.1) eingebracht wird.

## Claims

1. A timber house (1) with at least one first outer wall (2) made of wood, standing on a base plate (4, 18), with an inner surface (2.1) and an outer surface (2.2), whereby
a) the outer wall (2) is connected as a load-bearing construction element with a ceiling (5) which is arranged parallel to the base plate (4, 18), and
b) comprises a transverse axis (Q2) which runs parallel to the base plate (4, 18)
c) the outer wall (2) is formed from several wooden panels (3) with a longitudinal axis (1) which runs at right angles to the base plate (4, 18)
d) the wooden panels (3) are arranged adjacent to each other in the direction of the transverse axis (Q2)
e) the respective wood panel (3) is formed from composite lumber, and as a solid wood body
**characterized in that**
f) the respective wood panel (3) comprises at least one seam (3.1) which runs parallel or at right angles to its longitudinal axis (1)
g) two seams (3.1) from two wood panels (3) which are arranged adjacent to each other form a groove (3.2) into which a joining agent (16) which in each case joins two wood panels (3) directly to each other, can be inserted, and in each case two wood panels (3) can be joined together via the joining agent (16) to form a plate.

2. A timber house (1) according to claim 1 or 2,
**characterized in that**
the wood panel (3) comprises one or more seams (3.1) which extend over between 90% and 100% of the total length or the total width of the wood panel (3).

3. A timber house (1) according to any one of the above claims
**characterized in that**
the ceiling (5) and/or a roof panel (6) of the timber house (1) is formed at least partially from several wood panels (3), which essentially comprise a constant width (Bf) and which are arranged in parallel adjacent to each other.

4. A timber house (1) according to any one of the above claims
**characterized in that**
between at least two of the wood panels (3) which are arranged on one plane adjacent to each other, a join (13) is formed, which comprises a width (Bf) of maximum 150 mm, in particular, between 5 mm and 15 mm, and the join (13) retains a join insert (13.1).

5. A timber house (1) according to claim 4
**characterized in that**
the wood panels (3) which are indirectly joined together via the joining agents (16) formed as plywood strips and the join insert (13.1) form a plate.

6. A timber house (1) according to any one of the above claims
**characterized in that**
at least one second outer wall (2) consisting of several wood panels (3) is provided with the transverse axis (Q2) which is connected with the first outer wall (2), whereby the two walls (2) contain an angle (α) of between 30° and 180°, and are formed as a side wall or as a gable wall.

7. A timber house (1) according to claim 6
**characterized in that**
the two outer walls (2) are connected with each other via the two wood panels (3) which end off the respective outer wall (2) in the direction of the transverse axis (Q2), and the two wood panels (3) which are connected to each other form in each case one building corner (9), whereby the wood panels (3) which form the building corner (9) are directly connected via at least one brace (7) with the base plate (4, 18).

8. A timber house (1) according to claim 7
**characterized in that**
the base plate (4, 18) is formed at least partially from pourable and hardened material, and the brace (7) can be poured into the base plate (4, 18).

9. A timber house (1) according to any one of the above claims
**characterized in that**
between the base plate (4, 18) and the outer wall (2), an adjustment device in the form of an adjusting joist (8) is provided, on which the outer wall (2) rests, and the adjusting joist (8) can be affixed to the base plate (4, 18) using adjusting bolts (8.2), and can be adjusted relative to the base plate (4, 18).

10. A timber house (1) according to claim 9
**characterized in that**
at least the wood panels (3) between two building corners (9) comprise a seam (3.1) and that a joining agent (16) can be inserted into the seam, via which the wood panel (3) can be connected to the adjusting joist (8), whereby the adjusting agent (16) is affixed to the adjusting joist (8).

11. A timber house (1) according to any one of the above claims
**characterized in that**
on the inner surface (2.1) of the outer wall (2), a beam is affixed which is aligned parallel to the base plate (4, 18) and which takes the form of a ceiling bearing bar (5.4), and the ceiling (5) is indirectly affixed to the outer wall (2) via the ceiling bearing bar (5.4).

12. A timber house (1) according to any one of the above claims
**characterized in that**
the side wood panels (3) of the ceiling (5) are formed as so-called ceiling edge panels (5.5), and are affixed directly from the inside to the outer wall (2).

13. A timber house (1) according to any one of the above claims
**characterized in that**
on at least one outer wall (2) at least one stiffening bar (2.3) is provided, which is arranged in the direction of the transverse axis (Q2) and which connects at least all wood panels (3) of an outer wall (2) with each other, whereby the stiffening bar (2.3) is affixed to the outer wall (2) from the outside or from the inside.

14. A timber house (1) according to claim 13
**characterized in that**
the wood panels (3) of the roof panel (6) are indirectly connected to the side wall (2) via the stiffening bar (2.3) which is used as a bar in the eaves.

15. A timber house (1) according to any one of the above claims
**characterized in that**
the wood panel (3) of the gable wall (2) is indirectly connected with the roof panel (6).

16. A procedure for erecting a timber house (1) on a base plate (4, 18) using several wood panels (3) according to any one of the above claims, with the following procedural steps:
a) Several adjusting joists (8) are affixed to the base plate (4, 18) and aligned horizontally
b) Two wood panels (3) in each case are mounted on the adjusting joist (8) and bolted together to form a building corner (9)
c) The building corners (9) are connected via a ceiling bearing bar (5.4) or a ceiling edge panel (5.5) with each other
d) The ceiling is mounted
e) The wood panels (3) are mounted in parallel adjacent to each other between the building corners (9), whereby the wood panels (3) are bolted from the outside to the ceiling bearing bar (5.4), the ceiling edge panel (5.5) and/or the adjusting joist (8)
f) In each case, two wood panels (3) of the outer wall, the ceiling or the roof panel are joined flush with each other using the joining agent (16) which is inserted into the groove (3.2) formed from two seams (3.1), and which is formed as plywood strips.

17. A procedure according to claim 16
**characterized in that**
the building corners (9) are connected via at least one brace (7) per wood panel (3) with the base plate (4, 18), whereby the brace (7) is poured with the base plate (4, 18).

18. A procedure according to either of claims 16 or 17
**characterized in that**
following the affixing of the adjusting joist (8), at least one inner wall (1.1) and/or one joist (1.2) is mounted.

19. A procedure according to any one of claims 16 to 18
**characterized in that**
between the wood panels (3), a join insert (13.1) is inserted.

## Revendications

1. Maison en bois (1) avec au moins une première paroi extérieure (2) en bois posée sur une plaque de base (4, 18) avec une surface intérieure (2.1) et une surface extérieure (2.2),
a) la paroi extérieure (2) étant, en tant qu'élément de construction porteur, jointe à une couverture (5) disposée parallèlement à la plaque de base (4, 18) et
b) présentant un axe transversal (Q2) parallèle à la plaque de base (4, 18);
c) la paroi extérieure (2) étant formée de plusieurs plaques de bois (3) avec un axe longitudinal (1) perpendiculaire à la plaque de base (4, 18) ;
d) les plaques de bois (3) étant disposées les unes à côté des autres dans le sens de l'axe transversal (Q2),
e) la plaque de bois respective (3) étant formée de bois lamellé et formée comme corps en bois massif,
**caractérisée en ce que**,
f) la plaque de bois (3) respective présente au moins une feuillure (3.1) parallèle ou perpendiculaire à son axe longitudinal (1),
g) deux feuillures (3.1) de deux plaques de bois (3) disposées l'une à côté de l'autre forment une rainure (3.2), dans laquelle un élément de liaison (16) reliant respectivement ensemble de façon médiate deux plaques de bois (3) est insérable et respectivement deux plaques de bois (3) sont joignables par l'élément de liaison (16) de manière à former une plaque.

2. Maison en bois (1) selon les revendications 1 ou 2,
**caractérisée en ce que**,
la plaque de bois (3) présente une ou plusieurs feuillures (3.1), lesquelles s'étendent sur 90 à 100 % de la longueur totale ou de la largeur totale de la plaque de bois (3).

3. Maison en bois (1) selon l'une des revendications précédentes,
**caractérisée en ce que**
la couverture (5) et/ou une plaque de couverture (6) de la maison en bois (1) sont formées au moins en partie de plusieurs plaques de bois (3), lesquelles présentent une largeur (Bd) essentiellement constante et sont disposées parallèlement les unes aux autres.

4. Maison en bois (1) selon l'une des revendications précédentes,
**caractérisée en ce qu'**
un joint (13) est formé entre au moins deux plaques de bois (3) disposées l'une à côté de l'autre dans un plan, ledit joint présentant une largeur (Bf) d'au maximum 150 mm, en particulier de 5 à 15 mm, et **en ce que** le joint (13) accueille une garniture de joint (13.1).

5. Maison en bois (1) selon la revendication 4,
**caractérisée en ce que**
les plaques de bois (3) reliées de façon médiate par la garniture de joint (13.1) et par l'élément de liaison (16) formé comme bande de contreplaqué forment une plaque.

6. Maison en bois (1) selon l'une des revendications précédentes,
**caractérisée en ce qu'**
au moins une deuxième paroi extérieure (2) en plusieurs plaques de bois (3) est munie de l'axe transversal (Q2), lequel est relié à la première paroi extérieure (2), les deux parois (2) formant un angle (α) entre 30° et 180° et sont formées comme paroi latérale ou comme façade.

7. Maison en bois (1) selon la revendication 6,
**caractérisée en ce que**
les deux parois extérieures (2) sont reliées entre elles par les deux plaques de bois (3) terminant la paroi extérieure (2) respective dans le sens de l'axe transversal (Q2) et les deux plaques de bois (3) reliées entre elles forment respectivement un angle de bâtiment (9), les plaques de bois (3) formant l'angle de bâtiment (9) étant reliées directement avec la plaque de base (4, 18) par au moins une tige d'ancrage (7).

8. Maison en bois (1) selon la revendication 7,
**caractérisée en ce que**
la plaque de base (4, 18) est formée au moins en partie d'un matériau coulable et durcissable et **en ce que** la tige d'ancrage (7) est scellable dans la plaque de base (4, 18).

9. Maison en bois (1) selon l'une des revendications précédentes,
**caractérisée en ce que**,
entre la plaque de base (4, 18) et la paroi extérieure (2), un dispositif d'ajustage formé comme seuil d'ajustage (8) est prévu, lequel est monté sur la paroi extérieure (2) et le seuil d'ajustage (8) est fixable à la plaque de base (4, 18) à l'aide de vis d'ajustage (8.2) et est ajustable relativement à la plaque de base (4, 18).

10. Maison en bois (1) selon la revendication 9,
**caractérisée en ce qu'**
au moins les plaques de bois (3) présentent une feuillure (3.1) entre deux angles de bâtiment (9) dans le sens de l'axe transversal (Q2) et **en ce qu'**un élément de liaison (16) est insérable dans la feuillure (3.1), par lequel la plaque de bois (3) est joignable avec le seuil d'ajustage (8), l'élément de liaison (16) étant fixé sur le seuil d'ajustage (8).

11. Maison en bois (1) selon l'une des revendications précédentes,
**caractérisée en ce qu'**
une poutre formée comme poutre porteuse de couverture (5.4) alignée parallèlement à la plaque de base (4, 18) est fixée sur la surface intérieure (2.1) de la paroi extérieure (2) et la couverture (5) est fixée à la paroi extérieure (2) par la poutre porteuse de couverture (5.4) de façon médiate.

12. Maison en bois (1) selon l'une des revendications précédentes,
**caractérisée en ce que**
les plaques de bois (3) latérales de la couverture (5) sont formées comme ce qu'on appelle des plaques de bord de couverture (5.5) et sont fixées directement de l'intérieur à la paroi extérieure (2).

13. Maison en bois (1) selon l'une des revendications précédentes
**caractérisée en ce qu'**
au moins une poutre de raidissement (2.3) est prévue sur au moins une paroi extérieure (2), laquelle poutre est disposée dans le sens de l'axe transversal (Q2) et relie ensemble au moins toutes les plaques de bois (3) d'une paroi extérieure (2), la poutre de raidissement (2.3) étant fixée à la paroi extérieure (2) de l'extérieur ou de l'intérieur.

14. Maison en bois (1) selon la revendication 13,
**caractérisée en ce que**
les plaques de bois (3) de la plaque de toit (6) sont reliées de façon médiate avec la paroi latérale (2) par la poutre de raidissement (2.3) employée comme poutre faîtière.

15. Maison en bois (1) selon l'une des revendications précédentes,
**caractérisée en ce que**
la plaque de bois (3) de la façade (2) est reliée directement avec la plaque de toit (6).

16. Procédé pour la construction d'une maison en bois (1) sur une plaque de base (4, 18) par l'utilisation de plusieurs plaques de bois (3) selon l'une des revendications précédentes avec les étapes de procédé suivantes :
a) plusieurs seuils d'ajustage (8) sont fixés sur la plaque de base (4, 18) et orientés horizontalement ;
b) respectivement deux plaques de bois (3) sont posées sur le seuil d'ajustage (8) pour la formation d'un angle de bâtiment (9) et sont vissées l'une à l'autre ;
c) les angles de bâtiment (9) sont reliés entre eux par une poutre porteuse de couverture (5.4) ou par une plaque de bord de couverture (5.5);
d) la couverture est montée ;
e) les plaques de bois (3) entre les angles de bâtiment (9) sont montées parallèlement les unes aux autres, les plaques de bois (3) étant vissées de l'extérieur avec la poutre porteuse de couverture (5.4), la plaque de bord de couverture (5.5) et/ou le seuil d'ajustage (8) ;
f) deux plaques de bois (3) de la paroi extérieure, de la couverture ou de la plaque de couverture étant reliées l'une à l'autre à niveau à l'aide de l'élément de liaison (16) inséré dans la rainure (3.2) formée par deux feuillures (3.1) et formé comme bande de contreplaqué.

17. Procédé selon la revendication 16,
**caractérisé en ce que**
les angles de bâtiment (9) sont reliés avec la plaque de base (4, 18) par au moins une tige d'ancrage (7) par plaque de bois (3), la tige d'ancrage (7) étant scellée dans la plaque de base (4, 18).

18. Procédé selon l'une des revendications 16 à 17,
**caractérisé en ce qu'**
au moins une paroi intérieure (1.1) et/ou une solive (1.2) sont montées après la fixation du seuil d'ajustage (8).

19. Procédé selon l'une des revendications 16 à 18,
**caractérisé en ce qu'**
une garniture de joint (13.1) est insérée entre les plaques de bois (3).
